# EUROPÄISCHE PATENTSCHRIFT

(11) **EP 4 385 746 B1**
(45) Veröffentlichungstag und Bekanntmachung des Hinweises auf die Patenterteilung: **23.04.2025**
(21) Anmeldenummer: 23209333.6
(22) Anmeldetag: 13.11.2023
(51) Int. Cl.: B41J 11/00

(54) **LICHTFALLE FÜR UV-STRAHLUNG BEIM HÄRTEN VON TINTE AUF EINEM BEDRUCKSTOFF UND DRUCKMASCHINE MIT EINER LICHTFALLE**
LIGHT TRAP FOR UV RADIATION WHEN HARDENING INK ON A PRINTING SUBSTRATE AND PRINTING MACHINE WITH A LIGHT TRAP
PIÈGE À LUMIÈRE POUR RAYONNEMENT UV LORS DU DURCISSEMENT D'ENCRE SUR UN MATÉRIAU D'IMPRESSION ET MACHINE D'IMPRESSION DOTÉE D'UN PIÈGE À LUMIÈRE

(30) Priorität: 14.12.2022 DE 102022133202
(43) Veröffentlichungstag der Anmeldung: 19.06.2024
(73) Patentinhaber: Heidelberger Druckmaschinen AG, 69115 Heidelberg (DE)
(72) Erfinder: Beier, Bernard, 68526 Ladenburg (DE); Falter, Silas, 69434 Heddesbach (DE); Müller, Andreas, 69120 Heidelberg (DE); Scharf, Klaus-Dieter, 78126 Königsfeld (DE)

(56) Entgegenhaltungen:
- WO-A1-2020/045775
- DE-T2- 60 305 366
- JP-A- 2012 116 097
- JP-A- 2014 184 666
- JP-A- 2020 001 296

## Beschreibung

### Erfindung

Die Erfindung betrifft eine Lichtfalle für UV-Strahlung beim Härten von Tinte auf einem Bedruckstoff mit den Merkmalen des Oberbegriffs von Anspruch 1 und eine Druckmaschine mit einer erfindungsgemäßen Lichtfalle nach Anspruch 7.

### Gebiet der Technik

Die Erfindung liegt auf dem technischen Gebiet der grafischen Industrie und dort insbesondere im Bereich des Druckens und UV-Härtens von Druckfluiden wie Farbe, Lack, Grundierung und/oder flüssiger Tinte auf bogen-, bahn-, folien- oder etikettenförmigen Bedruckstoffen, bevorzugt aus Papier, Karton, Pappe, Kunststoff, Metall oder Verbundmaterial.

### Stand der Technik

Bei Drucken von UV-Tinten auf Bedruckstoff, bevorzugt im sogenannten Inkjet-Druckverfahren, ist es bereits bekannt, die Tinte auf dem Bedruckstoff mit UV-Strahlung zu Härten. Dabei ist darauf zu achten, dass reflektierte oder gestreute UV-Strahlung nicht zum Tinten-Druckkopf gelangt und dort Tinte auf der empfindlichen Düsenfläche ausgehärtet. Es sind bereits verschiedene Vorkehrungen bekannt, wobei Blenden oder Lichtfallen zum Einsatz kommen.

Die DE102018210836A1 offenbart eine Vorrichtung zum Bedrucken und Trocknen von Bedruckstoff. Die Vorrichtung umfasst eine Lichtfalle zum Schutz der empfindlichen Tintenstrahl-Druckköpfe vor Strahlung eines Trockners. Eine dem Bedruckstoff zugewandte Fläche der Lichtfalle weist eine kammartige Struktur aus zueinander beabstandeten, rechteckigen Formelementen auf.

Die DE102019209327A1 offenbart eine ähnliche Vorrichtung mit einer ebenfalls kammartigen Struktur aus zueinander beabstandeten, sich zum Bedruckstoff hin verjüngenden Formelementen.

Die EP1974936B1 offenbart einen Tintendrucker zum Verdrucken von UV-Tinte. Der Drucker umfasst eine UV-Strahlenquelle und dieser zugeordnet Blenden als Lichtfallen. Die Blenden sind als einfache Flächen ausgebildet und können senkrecht oder unter einem von 90° verschiedenen Winkel zur Ebene des zu bestrahlenden Bedruckstoffs angeordnet sein.

Die JP2005125792A offenbart eine ähnliche Vorrichtung. Es ist ebenfalls eine abschirmende Fläche unter einem von 90° verschiedenen Winkel zur Ebene des zu bestrahlenden Bedruckstoffs als Abschirmung für Strahlung vorgesehen.

Auch die EP1579995B1 offenbart eine ähnliche Vorrichtung mit senkrechtstehenden, abschirmenden Flächen.

Die EP3718777 offenbart eine Vorrichtung zum Härten von UV-Tinte auf einem Bedruckstoff. Die Vorrichtung umfasst eine Mehrzahl von Strahlern und eine Mehrzahl von optischen Elementen, wobei jedem Strahler ein optisches Element zugeordnet ist. Die optischen Elemente sind in einer Ebene zwischen der Ebene der Strahler und einer Ebene des Bedruckstoffs angeordnet. Die optischen Elemente können Lochblende sein. Gemäß eines Ausführungsbeispiels können die Lochblenden innenwandig mit einem sogenannten Blaze-Gitter versehen sein. Das Blaze-Gitter ist dabei dem Bedruckstoff nicht zugewandt.

Die JP2012116097A offenbart eine gattungsgemäße Lichtfalle mit den Merkmalen des Oberbegriffs von Anspruch 1. Eine solche Lichtfalle kann jedoch schwierig zu reinigen sein; entsprechendes gilt für die in den Dokumenten WO2020/045775A1, JP2020001296A, DE60305366T2 und JP2014184666A offenbarten Lichtfallen.

Die bekannten Lichtfallen und Blenden können nach wie vor das Problem haben, dass störende UV-Strahlung nicht ausreichend von den Druckköpfen abgeschirmt wird und folglich Druckkopfausfälle auftreten oder zusätzliche Reinigungsschritte erforderlich sind. Beides führt zu Produktionsausfällen und entsprechenden Kosten.

Weiterhin können die bekannten Lichtfallen und Blenden das Problem haben, dass sie aufgrund ihrer Formgebung nur schwer zu reinigen sind, wodurch Reinigungszeiten verlängert und Produktionszeiten verkürzt werden, was zu entsprechenden Kosten führt.

Es ist bereits bekannt, Lichtfallen zusätzlich mit einer absorbierenden Beschichtung zu versehen. Aber auch dann kann das Problem unzureichender Abschirmung bestehen bleiben. Bessere Beschichtungen können teuer sein und deren Standzeit kann unzureichend sein.

### Technische Aufgabe

Es ist daher eine Aufgabe der vorliegenden Erfindung, eine Verbesserung gegenüber dem Stand der Technik zu schaffen, welche es insbesondere ermöglicht, die UV-Abschirmung mittels der Lichtfalle weiter zu verbessern und gleichzeitig das Reinigen der Lichtfalle zu vereinfachen.

### Erfindungsgemäße Lösung der Aufgabe

Diese Aufgabe wird erfindungsgemäß durch eine Vorrichtung nach Anspruch 1 und eine Druckmaschine nach Anspruch 7 gelöst.

Vorteilhafte und daher bevorzugte Weiterbildungen der Erfindung ergeben sich aus den Unteransprüchen sowie aus der Beschreibung und den Zeichnungen.

Eine erfindungsgemäße Lichtfalle für UV-Strahlung beim Härten von Tinte auf einem Bedruckstoff, welcher in einer Transportrichtung (6) entlang der Lichtfalle bewegt wird, wobei die Lichtfalle einen Formkörper mit mehr als zwei aufeinander folgenden Formelementen umfasst, wobei eine dem Bedruckstoff zugewandte Seite des Formkörpers treppenstufenförmig mit Stufenelementen als Formelemente ausgebildet ist, wobei jedes Stufenelement ein Paar aus einer Stufenfläche und einem Stufenabsatz umfasst, wobei die Stufenflächen und die Stufenabsätze unterschiedlich zur

Transportrichtung des Bedruckstoffs geneigt sind und wobei die Stufenfläche eine Stufenlänge L und der Stufenabsatz eine Stufenhöhe H aufweisen,, zeichnet sich dadurch aus, dass die Stufenelemente als flache Stufen mit gerundeten Übergängen zwischen den Stufenelementen ausgebildet sind, wobei der Übergangsradius zwischen Stufenfläche und Stufenabsatz zwischen 0,1 mm und 0,4 mm liegt und wobei gilt: L > 3H.

Eine Druckmaschine zum Bedrucken eines Bedruckstoffs mit einem UV-härtbaren Fluid, mit einem Druckkopf zum Übertragen von Tropfen aus Fluid auf den Bedruckstoff und einem UV-Strahler zum Härten des Fluids auf dem Bedruckstoff mit UV-Licht, wobei zwischen dem Druckkopf und dem Strahler auf einer Seite des Bedruckstoffs wenigstens eine Lichtfalle für UV-Licht angeordnet ist und/oder wobei auf der anderen Seite des Bedruckstoffs wenigstens eine Lichtfalle für UV-Licht angeordnet ist, zeichnet sich dadurch aus, dass die Lichtfalle erfindungsgemäß ausgebildet ist.

### Vorteilhafte Ausbildungen und Wirkungen der Erfindung

Die Erfindung ermöglicht es in vorteilhafter Weise, die UV-Abschirmung mittels der Lichtfalle weiter zu verbessern und gleichzeitig das Reinigen der Lichtfalle zu vereinfachen.

Die erfindungsgemäße Formgebung des Körpers unterscheidet sich augenscheinlich von den bestehenden kammartigen Formen. Sie wurde im Rahmen von Tests und unter Heranziehung von Computersimulationen aufgefunden und weiter optimiert. Die flache Formgebung führt überraschend zu einer besseren Abschirmung von UV-Strahlung und gleichzeitig ist eine leichtere Reinigung der geformten Fläche des Körpers möglich. Scharfe Kanten, wie bei den kammartigen Formen meist vorhanden, können vermieden werden, wodurch die Verletzungsgefahr beim Reinigen per Hand deutlich verringert wird. Bestehende Konfigurationen mit z.B. den kammartigen Formen können auf einfache Weise nachgerüstet werden.

Die treppenstufenförmige Anordnung der Stufenelemente verbessert die Wirkung als Lichtfalle: es gelangt somit weniger gestreute und/oder reflektierte UV-Strahlung zu den Druckköpfen und ein Aushärten von Tinte auf der empfindlichen Düsenfläche oder in den Düsenöffnungen kann vermieden werden.

Die Stufenelemente sind bevorzugt im Wesentlichen gleich geformt, besonders bevorzugt identisch. Die Stufenelemente sind flach, also mindestens zweimal und insbesondere mindestens dreimal so lang wie hoch. Diese flache Formgebung ist hinsichtlich der abschirmenden Wirkung und zugleich der leichten Reinigbarkeit besonders vorteilhaft. Die Stufenelemente sind bevorzugt in oder gegen eine Transportrichtung des Bedruckstoff und/oder bezüglich einer gegenüberliegenden Ebene des Bedruckstoffs geneigt, besonders bevorzugt nur leicht, d.h. weniger als 10° (bzw. 180°-10°), geneigt. Die Übergänge zwischen den Stufenelementen sind bevorzugt gerundet.

Ein Stufenelement mit L > 3H kann als flache Stufe bezeichnet werden. Es hat sich in umfangreichen Computersimulationen im Rahmen der Weiterentwicklung der Lichtfalle überraschend ergeben, dass eine erfindungsgemäße Formgebung mit L > 3H die Wirkung der Lichtfalle deutlich verbessert: "flache" Stufen sind demnach wirksamer und daher bevorzugt.

### Weiterbildungen der Erfindung

Im Folgenden werden bevorzugte Weiterbildungen der erfindungsgemäßen Lichtfalle (kurz: Weiterbildungen) beschrieben.

Eine Weiterbildung kann sich dadurch auszeichnen, dass der Formkörper einem in eine Transportrichtung entlang der Lichtfalle transportierten Bedruckstoff gegenüberliegend angeordnet ist, bevorzugt mit einem Abstand. Der Abstand kann dabei größer gewählt werden als im Stand der Technik bei Verwendung von kammartigen Strukturen.

Eine Weiterbildung kann sich dadurch auszeichnen, dass der Formkörper ortsfest angeordnet ist.

Eine Weiterbildung kann sich dadurch auszeichnen, dass ein Winkel zwischen Stufenfläche und (vorgeordneten oder nachgeordneten) Stufenabsatz bevorzugt im Bereich von etwa 90° gewählt ist.

Eine Weiterbildung kann sich dadurch auszeichnen, dass die Stufenelemente in oder gegen Transportrichtung aufeinander folgen. Eine Weiterbildung kann sich dadurch auszeichnen, dass die Stufenelemente direkt aufeinander folgen. Eine Weiterbildung kann sich dadurch auszeichnen, dass die Stufenflächen und Stufenabsätze in oder gegen Transportrichtung aufeinander folgen. Eine Weiterbildung kann sich dadurch auszeichnen, dass die Stufenflächen und Stufenabsätze direkt aufeinander folgen. Eine Weiterbildung kann sich dadurch auszeichnen, dass die Stufenflächen und Stufenabsätze abwechselnd aufeinander folgen; zum Beispiel können lange Stufenflächen und kurze Stufenabsätze abwechseln.

Eine Weiterbildung kann sich dadurch auszeichnen, dass a) die Stufenflächen in die Transportrichtung und die Stufenabsätze gegen die Transportrichtung geneigt sind oder b) die Stufenflächen gegen die Transportrichtung und die Stufenabsätze in die Transportrichtung geneigt sind. Die geneigte Stufenfläche ist bevorzugt näher an der Horizontalen und der geneigte Stufenabsatz bevorzugt näher an der Vertikalen. Es kann zum Beispiel vorgesehen sein, dass die Stufenflächen dem Strahler zugewandt sind und die Stufenabsätze von dem Strahler abgewandt sind.

Eine Weiterbildung kann sich dadurch auszeichnen, dass die Stufenflächen a) weniger als 90° oder b) mehr als 90° zur Transportrichtung geneigt sind. Eine Weiterbildung kann sich dadurch auszeichnen, dass der Betrag der Neigung der Stufenflächen a) im Bereich zwischen 4° und 10° oder zwischen 5° und 9° oder zwischen 6° und 8° oder b) im Bereich zwischen 176° und 170° oder zwischen 175° und 171° oder zwischen 174° und 172° liegt. Eine Weiterbildung kann sich dadurch auszeichnen, dass der Betrag der Neigung der Stufenflächen a) bei 7° oder b) bei 173° beiliegt.

Eine Weiterbildung kann sich dadurch auszeichnen, dass die Stufenabsätze a) mehr als 90° oder b) weniger als 90° zur Transportrichtung geneigt sind. Eine Weiterbildung kann sich dadurch auszeichnen, dass der Betrag der Neigung der Stufenabsätze a) im Bereich zwischen 99° und 95° oder zwischen 98° und 96° oder b) im Bereich zwischen 78° und 88° oder zwischen 81° und 85° liegt. Eine Weiterbildung kann sich dadurch auszeichnen, dass der Betrag der Neigung der Stufenabsätze a) bei 97° oder b) bei 83° liegt.

Die vorgenannten Fallunterscheidungen a) und b) können wie folgt verstanden werden: der Fall a) beschreibt eine Lichtfalle, welche einem Strahler in Transportrichtung des Bedruckstoffs direkt vorgeordnet ist (Bedruckstoff passiert zuerst die Lichtfalle und dann den Strahler) und der Fall b) beschreibt eine Lichtfalle, welche einem Strahler in Transportrichtung des Bedruckstoffs direkt nachgeordnet ist (Bedruckstoff passiert zuerst den Strahler und dann die Lichtfalle).

Eine Weiterbildung kann sich dadurch auszeichnen, dass gilt: L > 4H, L > 5H oder L > 10H. Eine Weiterbildung kann sich dadurch auszeichnen, dass die Stufenlänge zwischen 6,00 mm und 6,30 mm oder zwischen 6,05 mm und 6,25 mm oder zwischen 6,10 mm und 6,20 mm oder 6,15 mm beträgt.

Eine Weiterbildung kann sich dadurch auszeichnen, dass der Übergangsradius zwischen Stufenfläche und Stufenabsatz zwischen 0,2 mm und 0,3 mm oder bei 0,25 mm liegt.

Eine Weiterbildung kann sich dadurch auszeichnen, dass die Stufenelemente mit einer absorbierenden Beschichtung versehen sind.

Eine Weiterbildung kann sich dadurch auszeichnen, dass der Formkörper derart ausgebildet ist, dass er von einem UV-Tintentrockner abgestrahltes und von einem mit Tinte bedruckten Bedruckstoff reflektiertes und/oder gestreutes UV-Licht reduziert.

Eine Weiterbildung der Druckmaschine kann sich dadurch auszeichnen, dass die Lichtfalle im Abstand von 0,4 mm bis 0,9 mm zum Bedruckstoff angeordnet ist.

Eine Weiterbildung der Druckmaschine kann sich dadurch auszeichnen, dass als Bedruckstoff eine Bahn aus Papier, Karton, Pappe, Kunststofffolie oder Metallfolie oder eine mit Etiketten bestückte Bahn bereitgestellt wird.

Eine Weiterbildung der Druckmaschine kann sich dadurch auszeichnen, dass zwei Lichtfallen vorhanden sind, wobei in Transportrichtung des Bedruckstoffs eine Lichtfalle vor dem Strahler und eine Lichtfalle nach dem Strahler angeordnet ist.

### Bezugszeichenliste

- 1: Druckmaschine
- 2: Tintendruckkopf/-köpfe
- 3: Strahler / UV-Tintentrockner
- 4: Transportrollen
- 5: Bedruckstoff
- 6: Transportrichtung
- 7: Tinte / Fluid

- 10: Lichtfalle(n)
- 10a: erste Lichtfalle
- 10b: zweite Lichtfalle
- 10c: weitere Lichtfallen
- 11: Formkörper
- 12: Seite des Formkörpers
- 13: UV-Strahlung / UV-Licht
- 14: reflektierte und/oder gestreute Strahlung

- 20: Stufenelemente (als Formelemente)
- 21: treppenstufenförmige Anordnung
- 22: Zickzack-Linie
- 23: Paar
- 24: Stufenfläche
- 25: Stufenabsatz
- 26: Beschichtung

- W: Winkel, z.B. W1 und W2
- L: Stufenlänge
- H: Stufenhöhe
- R: Übergangsradius
- A: Abstand zum Bedruckstoff

## Patentansprüche

1. Lichtfalle für UV-Strahlung beim Härten von Tinte auf einem Bedruckstoff, welcher in einer Transportrichtung (6) entlang der Lichtfalle bewegt wird, wobei die Lichtfalle (10) einen Formkörper (11) mit mehr als zwei aufeinander folgenden Formelementen (20) umfasst, wobei eine dem Bedruckstoff (5) zugewandte Seite (12) des Formkörpers (11) treppenstufenförmig (21) mit Stufenelementen (20) als Formelemente ausgebildet ist, wobei jedes Stufenelement (20) ein Paar (23) aus einer Stufenfläche (24) und einem Stufenabsatz (25) umfasst, wobei die Stufenflächen (24) und die Stufenabsätze (25) unterschiedlich zur Transportrichtung (6) des Bedruckstoffs (5) geneigt sind und wobei die Stufenfläche (25) eine Stufenlänge L (L) und der Stufenabsatz eine Stufenhöhe H (H) aufweisen,
**dadurch gekennzeichnet,**
**dass** die Stufenelemente (20) als flache Stufen mit gerundeten Übergängen zwischen den Stufenelementen ausgebildet sind, wobei der Übergangsradius zwischen Stufenfläche und Stufenabsatz zwischen 0,1 mm und 0,4 mm liegt und wobei gilt: L > 3H.

2. Lichtfalle nach einem der vorhergehenden Ansprüche,
**dadurch gekennzeichnet,**
**dass** die Stufenelemente (20) in oder gegen die Transportrichtung (6) aufeinander folgen.

3. Lichtfalle nach Anspruch 2,
**dadurch gekennzeichnet,**
**dass** die Stufenflächen (24) und Stufenabsätze (25) in oder gegen die Transportrichtung (6) aufeinander folgen.

4. Lichtfalle nach einem der Ansprüche 2 oder 3,
**dadurch gekennzeichnet,**
**dass** a) die Stufenflächen (24) in die Transportrichtung (6) und die Stufenabsätze (25) gegen die Transportrichtung (6) geneigt sind oder b) die Stufenflächen (24) gegen die Transportrichtung (6) und die Stufenabsätze (25) in die Transportrichtung (6) geneigt sind.

5. Lichtfalle nach Anspruch 4,
**dadurch gekennzeichnet,**
**dass** die Stufenflächen (24) a) weniger als 90° oder b) mehr als 90° zur Transportrichtung (6) geneigt sind.

6. Lichtfalle nach Anspruch 4,
**dadurch gekennzeichnet,**
**dass** die Stufenabsätze (25) a) mehr als 90° oder b) weniger als 90° zur Transportrichtung (6) geneigt sind.

7. Druckmaschine zum Bedrucken eines Bedruckstoffs mit einem UV-härtbaren Fluid, mit einem Druckkopf (2) zum Übertragen von Tropfen aus Fluid (7) auf den Bedruckstoff (5) und einem UV-Strahler (3) zum Härten des Fluids (7) auf dem Bedruckstoff (5) mit UV-Licht (13), wobei zwischen dem Druckkopf (2) und dem UV-Strahler (3) auf einer Seite des Bedruckstoffs (5) wenigstens eine Lichtfalle (10, 10a, 10b) für UV-Licht (13) angeordnet ist und/oder wobei auf der anderen Seite des Bedruckstoffs (5) wenigstens eine Lichtfalle (10, 10c) für UV-Licht angeordnet ist, **dadurch gekennzeichnet,**
**dass** die Lichtfalle (10) nach einem der vorhergehenden Ansprüche ausgebildet ist.

8. Druckmaschine nach Anspruch 7,
**dadurch gekennzeichnet,**
**dass** die Lichtfalle (10) im Abstand (A) von 0,4 mm bis 0,9 mm zum Bedruckstoff (5) angeordnet ist.

## Claims

1. Light trap for UV radiation for curing ink on a printing substrate which is moved along the light trap in a transport direction (6), wherein the light trap (10) comprises a molded body (11) with more than two successive mold elements (20), wherein a side (12) of the molded body (11) facing the printing substrate (5) is constructed in the form of steps (21) with step elements (20) as mold elements, wherein each step element (20) comprises a pair (23) of a step surface (24) and a step shoulder (25), wherein the step surfaces (24) and the step shoulders (25) are inclined differently to the transport direction (6) of the printing substrate (5) and wherein the step surface (25) has a step length L (L) and the step shoulder has a step height H (H),
**characterized in that**
the step elements (20) are constructed as flat steps with rounded transitions between the step elements, wherein the transition radius between the step surface and the step shoulder is between 0.1 mm and 0.4 mm, and wherein the following applies: L > 3H.

2. Light trap according to one of the preceding claims,
**characterized in that**
the step elements (20) follow one another in or against the transport direction (6).

3. Light trap according to claim 2,
**characterized in that**
the step surfaces (24) and step shoulders (25) follow one another in or against the transport direction (6).

4. Light trap according to any one of claims 2 or 3,
**characterized in that**
a) the step surfaces (24) are inclined in the transport direction (6) and the step shoulders (25) are inclined against the transport direction (6) or b) the step surfaces (24) are inclined against the transport direction (6) and the step shoulders (25) are inclined in the transport direction (6).

5. Light trap according to claim 4,
**characterized in that**
the step surfaces (24) are inclined a) less than 90° or b) more than 90° to the transport direction (6).

6. Light trap according to claim 4,
**characterized in that**
the step shoulders (25) are inclined a) more than 90° or b) less than 90° to the transport direction (6).

7. Printing press for printing a printing substrate with a UV-curable fluid, with a print head (2) for transferring drops of fluid (7) onto the printing substrate (5) and a UV radiator (3) for curing the fluid (7) on the printing substrate (5) with UV light (13), wherein at least one light trap (10, 10a, 10b) for UV light (13) is arranged between the print head (2) and the UV radiator (3) on one side of the printing substrate (5) and/or wherein at least one light trap (10, 10c) for UV light is arranged on the other side of the printing substrate (5),
**characterized in that**
the light trap (10) is constructed according one of the preceding claims.

8. Printing press according to claim 7,
**characterized in that**
the light trap (10) is arranged at a distance (A) of 0.4 mm to 0.9 mm from the printing substrate (5).

## Revendications

1. Piège à lumière pour rayonnement UV lors du durcissement de l'encre sur un support d'impression se déplaçant dans un sens de transport (6) le long du piège à lumière, le piège à lumière (10) comprenant un corps moulé (11) avec plus de deux éléments moulés (20) consécutifs, un côté (12) du corps moulé (11) tourné vers le support d'impression (5) étant réalisé en forme de gradins (21) avec des éléments de gradins (20) sous forme d'éléments moulés, chaque élément de gradin (20) comprenant une paire (23) constituée d'une surface de gradin (24) et d'un palier de gradin (25), les surfaces de gradin (24) et les paliers de gradin (25) étant inclinés différemment par rapport à au sens de transport (6) du support d'impression (5), et la surface de gradin (25) présentant une longueur de gradin L (L) et le palier de gradin une hauteur de gradin H (H),
**caractérisé en ce que**
les éléments de gradin (20) sont réalisés sous forme de gradins plats avec des transitions arrondies entre les éléments de gradin, le rayon de la transition entre la surface du gradin et le palier du gradin étant compris entre 0,1 mm et 0,4 mm, pour lequel on a : L > 3H.

2. Piège à lumière selon l'une des revendications précédentes,
**caractérisé en ce que**
les éléments de gradin (20) se succèdent dans la direction de transport (6) ou en sens inverse.

3. Piège à lumière selon la revendication 2,
**caractérisé en ce que**
les surfaces de gradin (24) et les paliers de gradin (25) se succèdent dans la direction de transport (6) ou en sens inverse.

4. Piège à lumière selon l'une des revendications 2 ou 3,
**caractérisé en ce que**
a) les surfaces de gradin (24) sont inclinées dans la direction de transport (6) et les paliers de gradin (25) sont inclinés dans le sens contraire à la direction de transport (6) ou **en ce que** b) les surfaces de gradin (24) sont inclinées dans le sens contraire à la direction de transport (6) et les paliers de gradin (25) sont inclinés dans la direction de transport (6).

5. Piège à lumière selon la revendication 4,
**caractérisé en ce que**
les surfaces de gradin (24) sont inclinées a) de moins de 90° ou b) de plus de 90° par rapport à la direction de transport (6).

6. Piège à lumière selon la revendication 4,
**caractérisé en ce que**
les paliers de gradin (25) sont inclinés a) de plus de 90° ou b) de moins de 90° par rapport à la direction de transport (6).

7. Machine à imprimer pour imprimer un support d'impression avec un fluide durcissable par UV, avec une tête d'impression (2) pour transférer des gouttes de fluide (7) sur le support d'impression (5) et un émetteur de rayons UV (3) pour durcir le fluide (7) sur le support d'impression (5) avec de la lumière UV (13), au moins un piège à lumière (10, 10a, 10b) pour la lumière UV (13) étant disposé entre la tête d'impression (2) et l'émetteur de rayons UV (3) sur un côté du support d'impression (5) et/ou au moins un piège à lumière (10, 10c) pour la lumière UV étant disposé sur l'autre côté du support d'impression (5),
**caractérisé en ce que**
le piège à lumière (10) est réalisé selon l'une des revendications précédentes.

8. Machine à imprimer selon la revendication 7,
**caractérisé en ce que**
le piège à lumière (10) se trouve à une distance (A) de 0,4 mm à 0,9 mm du support d'impression (5).
